# EUROPÄISCHE PATENTSCHRIFT

(11) **EP 1 128 346 B1**
(45) Veröffentlichungstag und Bekanntmachung des Hinweises auf die Patenterteilung: **17.12.2003**
(21) Anmeldenummer: 01102834.7
(22) Anmeldetag: 13.02.2001
(51) Int. Cl.: G07F 9/10, G07F 19/00

(54) **Höhenverstellbarer Sockel für Geldautomaten und dgl.**
Height adjustable base for banking machines and similar
Socle réglable en hauteur pour machines de transactions et analogues

(30) Priorität: 21.02.2000 DE 10007932
(43) Veröffentlichungstag der Anmeldung: 29.08.2001
(73) Patentinhaber: Hecuba Gesellschaft für EDV Beratung und Vertrieb GmbH, 86356 Neusäss-Steppach (DE); Göppel, Armin, 86845 Grossaitingen (DE)
(72) Erfinder: Göppel, Armin, 86845 Grossaitingen (DE); Heckel, Hubert, 86356 Neusäss (DE)
(74) Vertreter: Gallo, Wolfgang, Dipl.-Ing. (FH)

(56) Entgegenhaltungen:
- DE-A- 4 012 835
- DE-C- 4 342 362
- GB-A- 2 268 541

## Beschreibung

Die Erfindung betrifft einen höhenverstellbaren Sockel für sicherheitsrelevante Geräte wie beispielsweise Geldautomaten und andere Bankterminalgeräte, Tresore, und ähnliches.

Bei derartigen Geräten, wobei im folgenden beispielshalber auf Geldautomaten Bezug genommen wird, kommt es zunächst darauf an, das Gerät diebstahlsicher zu montieren. Des weiteren müssen aber die notwendigen Anschlußleitungen zum und vom Gerät geführt werden, die im Bedarfsfall zugänglich sein müssen und die ebenfalls gegen unbefugte Zugriffe irgendwelcher Art geschützt sind. Dabei handelt es sich um elektrische Speiseleitung und Datenleitungen. Ferner muß das Gerät in aller Regel nach bestimmten Vorgaben positioniert sein. Geldautomaten stehen beispielsweise häufig innerhalb von Bankgebäuden, wobei jedoch der Bedienungsteil in einer Mauer- oder Wandöffnung sitzt. Damit das Gerät dann mit der vor der Geräteaufstellung hergestellten Maueröffnung auch genau zusammenpaßt, wird es regelmäßig notwendig sein, die exakte Höhenposition des Geräts im Zuge der Aufstellung zu justieren. Bei der Aufstellung des Geräts muß es freilich auch möglich sein, die notwendigen Leitungsanschlüsse herzustellen, die Befestigungsarbeiten vorzunehmen usw. und nach Abschluß muß das Ganze gegen unbefugten äußeren Zugriff zuverlässig geschützt sein und dennoch von befugter Seite im Bedarfsfall den Zugriff wieder ermöglichen. Schließlich muß auch noch berücksichtigt werden, daß derartige sicherheitsrelevante Geräte von Haus aus in der Regel immer sehr schwer gebaut werden, weil sie ja aus Sicherheitsgründen eine entsprechende Stabilität und Panzerung haben, und daß deswegen Transport, Aufstellen und Handhabung auch mit entsprechenden Schwierigkeiten verbunden sind, was ebenfalls bei der Ausbildung des Sockels schon berücksichtigt werden sollte.

Die in Bezug auf derartige Gerätesockel schon existierenden Vorschläge sind aber im Hinblick auf die dargestellten Kriterien wenig befriedigend.

Aus der DE 296 02 195 U1 ist eine Sockelkonstruktion für Geldautomaten bekannt, die mit relativ niedriger Bauhöhe ausgelegt ist und eine beschränkte Höhenverstellung dadurch ermöglicht, daß Querstreben in vertikalen Stirnwänden mit vertikal verlaufenden Langlöchern versehen sind, so daß mittels horizontal durch diese hindurchlaufenden Schrauben ein Festspannen in variabler Höhenposition möglich ist. Auch diese Konstruktion kann in vieler Hinsicht nicht befriedigen und sie ermöglicht beispielsweise auch kein höhenmäßiges Justieren des Geldautomaten auf dem Sockel.

Aus der GB 22 68 541 A1 ist ein Sockel für Geldautomaten mit eine sog. Harrison-Rahmen bekannt. Dieser besteht aus einem Rahmenunterteil, das am Boden zu verankern ist, und einem Rahmenoberteil, das über Teleskopfüße in einer stufenweise wählbaren Höhe auf dem Rahmenunterteil montierbar ist. Der Geldautomat steht auf einer Stahlplatte, die über Höheneinstellschrauben auf dem Rahmenoberteil abgestützt ist.

Weiter ist es aus der GB 22 68 541 A1 bekannt, einen solchen Sockel, dessen Verankerung am Boden als unsicher beurteilt wird, durch Einbau von Querträgern und massiven Bodenwinkeln zu verstärken, wobei dann die Querträger statt des Harrison-Rahmens die Abstützung des Geldautomaten über Höheneinstellschrauben übernehmen und Wandplatten zwischen den Bodenwinkeln und Stirnplatten der Querträger einbaubar sind.

Der Erfindung liegt daher die Aufgabe zugrunde, einen Sockel zu schaffen, der zum einen von der Konstruktion her einfach aufgebaut ist, der alle Sicherheitskriterien erfüllt, die oben umrissen sind, der ein einfaches Aufstellen auf dem Sockel ermöglicht und dann auch noch eine Höhenjustierung zuläßt, und der im Bedarfsfall auch ohne großen Montageaufwand das Öffnen des Sockelraums ermöglicht.

Diese Aufgabe wird gemäß der Erfindung durch den im Anspruch 1 angegebenen Sockel gelöst. Vorteilhafte Ausgestaltungen und Weiterbildungen der Erfindung sind Gegenstand der Unteransprüche.

Der erfindungsgemäße Sockel kann in seinen drei Baugruppen vorgefertigt werden und ist dann leicht zu handhaben. Die Bodenrahmenbaugruppe kann als Ganzes am Boden montiert werden, die Trägerbaugruppe kann samt dem darauf schon vormontierten Geldautomaten oder sonstigem Gerät auf den Bodenrahmen aufgestellt und nach Bedarf höhenjustiert werden, und sodann kann mit einem Handgriff die Deckelbaugruppe montiert und damit der Sockelraum verschlossen werden. Die Trägerbaugruppe des erfindungsgemäßen Sockels ist so ausgestaltet, daß sie zugleich als Transportpalette für den Geldautomaten oder das sonstige Gerät dienen kann und mit dem darauf bereits vormontierten oder fertig montierten Gerät mit einem Staplerfahrzeug zu dem montierten Bodenrahmen transportiert und auf diesem abgesenkt werden kann.

An der Baustelle muß also nicht mit einer Vielzahl von Platten, Winkeln und Beschlägen gearbeitet werden, die erst zusammenmontiert werden müssen, sondern die drei fertigen Baugruppen erleichtern die Handhabung, den Transport und die Montage, verhindern zugleich, daß Teile verlorengehen oder vergessen werden, und ermöglichen eine wirtschaftliche Fertigung, indem die drei Baugruppen im Werk fix und fertig zusammengebaut werden können.

Damit unterscheidet sich der erfindungsgemäße Sockel ganz erheblich von den oben erwähnten bekannten Konstruktionen, die einen Zusammenbau vieler Einzelteile an der Baustelle mit all den damit verbundenen Problemen notwendig machen. Die bekannten Konstruktionen können auch bei weitem nicht das leisten, was der erfindungsgemäße Sockel leisten kann, insbesondere in Bezug auf die Vormontierbarkeit des Geräts auf der Trägerbaugruppe und die dadurch geschaffene Montage- und Transporterleichterung, sowie in Bezug auf die Höhenjustierbarkeit und des unkomplizierten, aber diebstahlsicheren Verschlusses der Sockelöffnung durch die Deckelbaugruppe.

Ein Ausführungsbeispiel der Erfindung ist in der anliegenden Zeichnung schematisch dargestellt, nämlich in auseinandergezogener Darstellung, und wird im folgenden in den Einzelheiten beschrieben.

Die in der isometrischen Zeichnung dargestellte Sockelkonstruktion besteht aus drei Baugruppen, nämlich einer Bodenrahmenbaugruppe 1, einer Trägerbaugruppe 2 und einer Deckelbaugruppe 3. Über der Trägerbaugruppe ist ein auf dem Sockel zu montierender Geldautomat G dargestellt, wobei dieser schräg von hinten mit geöffneter Tresortür G1 dargestellt ist; an der gegenüberliegenden Seite des Geldautomaten sieht man den als Vorsprung in Erscheinung tretenden Bedienungsteil G2, der dafür ausgebildet ist, eine Maueröffnung zu durchsetzen.

Die Bodenrahmenbaugruppe 1 besteht aus einer Bodenplatte 11, einer dreiseitigen Seitenwandanordnung 12 und Tragelementen 13. Die Sockelrahmenbaugruppe 1 ist zweckmäßigerweise als Schweißkonstruktion ausgeführt, wobei Bodenplatte 11, Seitenwandanordnung 12 und Tragelemente 13 miteinander verschweißt sind. Die Bodenplatte 11 weist eine Aussparung 14, die zur Durchführung von Anschlußkabeln dient, und eine Anzahl von Montagelöchern 15 zum Durchführen von Bodenschrauben oder Bodenankern zur Verankerung der Sockelbaugruppe im Boden auf. Die Tragelemente 13 sind an den Seitenwänden angebracht und haben die Form kleiner horizontaler Stützplatten, die jeweils eine zur offenen Rahmenseite hin ausmündende Schlitzöffnung haben.

Die Trägerbaugruppe 2 besteht aus einer Tragplatte 21, die eine Aussparung 22 zur Kabeldurchführung an passender Stelle aufweist, weiter aus einer Anzahl von an der Unterseite der Tragplatte 21 angeordneten und mit dieser fest verbundenen Stützfüßen 23, einer die Anordnung dreiseitig umschließenden Seitenwandschürze 24, und einer Anzahl von beispielsweise zwei stabilen Querstreben 25 in entsprechender Höhe, die von der Staplergabel eines Staplerfahrzeugs unterfahren werden können und zum Abstützen der Trägerbaugruppe 2 gegebenenfalls mit bereits aufgesetztem Geldautomaten G auf der Staplergabel dienen.

Die Seitenwandschürze 24 der Trägerbaugruppe 2 ist so ausgebildet, daß sie teleskopartig über die Seitenwandanordnung 12 der Bodenrahmenbaugruppe 1 aufsetzbar ist. Die beim vorliegenden Ausführungsbeispiel vier Stützfüße 23 sind als Gewindestangen ausgebildet und beispielsweise durch Verschweißen mit der Trägerplatte 21 verbunden. Die Tragelemente 13 der Bodenrahmenbaugruppe 1 und die Stützfüße 23 der Trägerbaugruppe 2 sind so aufeinander abgestimmt positioniert, daß beim Aufsetzen der Trägerbaugruppe zwei auf die Bodenrahmenbaugruppe 1 die Seitenwandschürze 24 der Trägerbaugruppe 2 die Seitenwandanordnung 12 der Bodenrahmenbaugruppe 1 außen übergreift und die Stützfüße 23 der Trägerbaugruppe 2 jeweils in den Schlitz einer der Tragelemente 13 der Bodenrahmenbaugruppe 1 eingreifen.

Auf jedem der als Gewindestange ausgebildeten Stützfüße 23 sitzt eine Tragmutter 26, beispielsweise in Form einer Gewindehülse, die gegebenenfalls durch eine Kontermutter zur Positionsfixierung ergänzt sein kann. Diese Stützmutter 26 dient jeweils zum Abstützen des betreffenden Stützfußes 23 auf dem jeweiligen Tragelement 13 der Sockelrahmenbaugruppe 1. Durch Einstellen der Stützmutter 26 auf dem als Gewindestange ausgebildeten Stützfuß 23 kann die Höhe der Tragplatte 21 und damit des darauf stehenden Geldautomaten G also eingestellt werden. Die Höhenposition kann selbstverständlich nach Aufsetzen der Trägerbaugruppe 2 mit dem Geldautomaten G auf die Sockelrahmenbaugruppe 1 mit Hilfe eines Schraubenschlüssels noch beliebig korrigiert werden. Eine dann jeweils von unten her auf den betreffenden Stützfuß 23 aufgeschraubte (nicht dargestellte) Befestigungsmutter wird dann gegen die Unterseite des jeweiligen Tragelements 23 gespannt. Damit sind dann Bodenrahmenbaugruppe 1 und Trägerbaugruppe 2 fest miteinander verbunden. Die so gebildete Sockelanordnung umschließt nun einen Sockelinnenraum, der nur noch an der Seite offen ist, an welcher Sockelrahmenbaugruppe 1 und Trägerbaugruppe 2 keine Seitenwand haben.

Die Deckelbaugruppe 3 dient zum Verschluß der offenen Seite der Sockelanordnung und besteht aus einer Deckelplatte 31 und einem Tragarm 32. Der Tragarm 32 greift in den Sockelinnenraum hinein und liegt an der Unterseite der Tragplatte 21 an. Mit Hilfe von Schrauben 33, die durch entsprechende Bohrungen im Boden des Geldautomaten G und entsprechende Bohrungen 27 der Tragplatte 21 von oben hindurchgesteckt werden und in Gewindebohrungen 34 des Tragarms 32 eingeschraubt werden, wird die Deckelbaugruppe mit der übrigen Anordnung fest verschraubt. Die Schrauben 33 zur Befestigung der Deckelbaugruppe sind nur durch die geöffnete Tresortür G1 des Geldautomaten zugänglich. Damit ist also, solange die Tresortür G1 geschlossen ist, die Anordnung gegen jeden unbefugten Zugriff gesichert.

Es versteht sich, daß Anzahl und Anordnung von Fußstützen 23 und Tragelementen 13 variabel sind und je nach Bedarf gewählt werden können. Es versteht sich auch, daß die Anordnung von Tragelementen und Stützfüßen umkehrbar ist, d.h. Stützfüße in Form von Gewindestangen können an der Bodenplatte 11 der Bodenrahmenbaugruppe 1 angebracht sein, während Tragelemente 13 an der Trägerbaugruppe 2, beispielsweise an entsprechenden Bügeln an der Unterseite der Tragplatte 21 angebracht sein können. Die Tragplatte 21 braucht keine geschlossene Platte zu sein, sie kann auch durch funktionsgleiche andere Konstruktionselemente ersetzt werden, welche die Abstützung des Geldautomaten ermöglichen. Auch die Bodenplatte 11 braucht keine Platte zu sein, sondern könnte beispielsweise durch zwei die gegenüberliegenden Seitenwände 12 verbindende Streben oder Bügel ersetzt sein. Sowohl bei der Bodenwandbaugruppe 1 als auch bei der Tragbaugruppe 2 kann auf die dritte hintere Seitenwand verzichtet werden, wenn der Sockel dort an eine Mauer oder Wand angrenzt. In diesem Fall würden zwei gegenüberliegende Seitenwände genügen. Die beim dargestellten Ausführungsbeispiel an der hinteren Seitenwand der Bodenrahmenbaugruppe 1 angeordneten Tragelemente 13 wären dann an den gegenüberliegenden Seitenwänden anzuordnen.

## Patentansprüche

1. Höhenverstellbarer Sockel für sicherheitsrelevante Geräte wie beispielsweise Geldautomaten oder dergl., bestehend aus
a) einer vorfertigbaren Bodenrahmenbaugruppe (1), die am Boden des Aufstellorts montierbar ist und an mindestens zwei gegenüberliegenden Seiten Seitenwände (12) aufweist sowie eine Anzahl von Tragelementen (13) aufweist,
b) einer vorfertigbaren Trägerbaugruppe (2), die ein Trägerbauteil (21) zum Unterstützen des Geräts, weiter Seitenwände (24), die mit den Seitenwänden (12) der Bodenrahmenbaugruppe (1) teleskopartig zusammenwirken, und an einer Seite eine Zugangsöffnung aufweist, und die Tragelemente (23, 26) aufweist, die mit den Tragelementen (13) der Bodenrahmenbaugruppe (1) höhenverstellbar zusammenwirken, wobei die Höhenposition nach Aufsetzen der Trägerbaugruppe (2) auf die Bodenrahmenbaugruppe (1) korrigiert werden kann,
c) einer vorfertigbaren Deckelbaugruppe (3) mit einer Deckelplatte (31) zum Verschließen der Zugangsöffnung an der einen Seite der Trägerbaugruppe (2), und mit einem mit der Deckelplatte (31) verbundenen Haltebauteil (32), das nur vom Inneren des Geräts her mit dessen Boden und einem Gegenelement der Trägerbaugruppe (2) verschraubbar ist.

2. Sockel nach Anspruch 1, wobei die Bodenrahmenbaugruppe (1) und die Trägerbaugruppe (2) jeweils an drei Seiten mit Seitenwänden (12 bzw. 24) versehen sind und die vierte Seite offen ist und die Zugangsöffnung bildet.

3. Sockel nach Anspruch 1 oder 2, wobei die Bodenrahmenbaugruppe (1) eine Bodenplatte (11) mit einem Durchbruch (14) zur Kabeldurchführung sowie mit Bohrungen (15) zum Durchstecken von Bodenschrauben oder Bodenankern aufweist.

4. Sockel nach einem der Ansprüche 1 bis 3, wobei die Trägerbaugruppe (2) mindestens zwei tragfähige Querstreben (25) aufweist, die ein Unterfahren mit einer durch die Zugangsöffnung eingefahrenen Staplergabel und ein Abstützen der Trägerbaugruppe mit oder ohne aufgesetztem Gerät (G) ermöglichen.

5. Sockel nach einem der Ansprüche 1 bis 4, wobei die Trägerbaugruppe (2) als Trägerbauteil (21) eine Tragplatte mit einer Öffnung (22) zur Kabeldurchführung und Schraubenlöchern (27) zur Montage des Geräts und der Deckelbaugruppe (3) aufweist.

6. Sockel nach einem der Ansprüche 1 bis 5, wobei die Tragelemente (13) der Bodenrahmenbaugruppe (1) Plattenelemente und die Tragelemente (23, 26) der Trägerbaugruppe eine entsprechende Anzahl vertikaler Gewindestangen mit darauf verstellbar aufgeschraubten Tragmuttern (26) sind, wobei die Gewindestangen (23) in Öffnungen der Tragelemente (13) der Bodenrahmenbaugruppe (1) aufgenommen werden und die Tragmuttern (26) dann auf den Tragelementen (13) der Bodenrahmenbaugruppe aufsitzen, und wobei Befestigungsmuttern von unten auf die Gewindestangen aufschraubbar und gegen die Tragelemente (13) der Bodenrahmenbaugruppe (1) spannbar sind.

7. Sockel nach Anspruch 6, wobei die Öffnungen in den Tragelementen (13) der Bodenrahmenbaugruppe als zur Zugangsöffnung hin offene Schlitze ausgebildet sind.

8. Sockel nach Anspruch 6 oder 7, wobei die Tragelemente (13) der Bodenrahmenbaugruppe (1) an den Seitenwänden (12) angeschweißt sind.

9. Sockel nach einem der Ansprüche 6 bis 9, wobei die Gewindestangen (23) an der Unterseite des Trägerbauteils (21) angeschweißt sind.

10. Sockel nach einem der Ansprüche 1 bis 9, wobei das Halteelement der Deckelbaugruppe ein mit der Deckelplatte (31) verbundener Tragarm (32) ist, der Gewindebohrungen (34) aufweist, in welche Montageschrauben (33) durch den Boden des Geräts (G) und durch Bohrungen (27) bzw. Öffnungen des Trägerbauteils (21) der Trägerbaugruppe (2) einschraubbar sind.

## Claims

1. Height-adjustable pedestal for security-relevant devices such as for example automatic cash dispensers or the like, comprising
a) a prefabricatable ground frame assembly (1) which can be mounted on the ground on the installation side and on at least two opposing sides has side walls (12) and a number of carrier elements (13),
b) a prefabricatable carrier assembly (2) which has a carrier component (21) to support the device, also side walls (24) which co-operate telescopically with the side walls (12) of the ground frame assembly (1), and on one side an access opening, and which has carrier elements (23, 26) which co-operate with the carrier elements (13) of the ground frame assembly (1) in a height adjustable manner, where the height position can be corrected after placing the carrier assembly (2) on the ground frame assembly (1),
c) a prefabricatable cover assembly (3) with a cover plate (31) for closing the access opening on the one side of the carrier assembly (2), and with a holding component (32) which is connected with the cover plate (31) and can be screwed to the device base and a counter element of the carrier assembly (2) only from the inside of the device.

2. Pedestal according to claim 1, where the ground frame assembly (1) and the carrier assembly (2) are each fitted with side walls (12) and (24) on three sides and are open on the fourth side to form the access opening.

3. Pedestal according to claim 1 or 2, where the ground frame assembly (1) has a base plate (11) with an opening (13) for cable passage and with bores (15) for the passage of ground bolts or ground anchors.

4. Pedestal according to any of claims 1 to 3, where the carrier assembly (2) has at least two load-bearing cross braces (25) which allow the passage of truck forks introduced through the access opening and also support the carrier assembly with or without the device (G) placed thereon.

5. Pedestal according to any of claims 1 to 4, where the carrier assembly (2) has a carrier plate as a carrier component (21) with an opening (22) for cable passage and bolt holes (27) for mounting the device and the cover assembly (3).

6. Pedestal according to any of claims 1 to 5, where the carrier elements (13) of the ground frame assembly (1) have plate elements and the carrier elements (23, 26) of the carrier assembly are a corresponding number of vertical threaded rods with carrier nuts (26) adjustably screwed thereon, where the threaded rods (23) are held in openings of the carrier elements (13) of the ground frame assembly (1) and the carrier nuts (26) then sit on the carrier elements (13) of the ground frame assembly, and where fixing nuts can be screwed from below onto the threaded rods and tightened against the carrier elements (13) of the ground frame assembly (1).

7. Pedestal according to claim 6, where the openings in the carrier elements (13) of the ground frame assembly are formed as slots which are open towards the access opening.

8. Pedestal according to claim 6 or 7, where the carrier elements (13) of the pedestal frame assembly (1) are welded to the side walls (12).

9. Pedestal according to any of claims 6 to 9, where the threaded rods (23) are welded to the underside of the carrier component (21).

10. Pedestal according to any of claims 1 to 9, where the holding element of the cover assembly is a carrier arm (32) which is connected with the cover plate (31) and has threaded bores (34) in which can be screwed mounting bolts (33) through the base of the device (G) and through bores (27) or openings of the carrier component (21) of the carrier assembly (2).

## Revendications

1. Socle réglable en hauteur pour des appareils exigeant des mesures de sécurité, tels que par exemple des distributeurs automatiques d'argent ou similaires,comprenant :
a) un module de châssis (1) préfabriqué, qui peut être fixé au sol à l'emplacement d'installation, avec des parois latérales (12) sur au moins deux côtés en vis-à-vis, et un certain nombre d'éléments porteurs (13),
b) un module de support (2) préfabriqué, avec un élément support (21) destiné à supporter l'appareil, et des parois latérales (24) qui coopèrent de manière télescopique avec les parois latérales (12) du module de châssis (1), avec dans un côté une ouverture d'accès et avec des éléments porteurs (23, 26), qui coopèrent avec possibilité de réglage en hauteur avec les éléments porteurs (13), la position en hauteur pouvant être corrigée après mise en place du module de support (2) sur le module de châssis (1),
c) un module de fermeture (3) préfabriqué, avec une plaque de fermeture (31) pour fermer l'ouverture d'accès dans l'un des côtés du module de support (2) et avec un élément de fixation (32) lié à la plaque de fermeture qui ne peut être fixé par vis au sol et à un contre-élément du module de support (2) que depuis l'intérieur de l'appareil.

2. Socle selon la revendication 1, dans lequel le module de châssis (1) et le module de support (2) sont pourvus de parois latérales (12 et 24) sur trois côtés et dans lequel le quatrième côté est ouvert et forme l'ouverture d'accès.

3. Socle selon la revendication 1 ou 2, dans lequel le module de châssis (1) comporte une plaque de fond (11) avec un passage (14) pour le passage de câbles ainsi que des trous (15) pour la mise en place de vis ou de tirants de fixation dans le sol.

4. Socle selon une des revendications 1 à 3, dans lequel le module de support (2) comporte au moins deux traverses (25) porteuses, qui permettent le passage d'une fourche de chariot élévateur introduite à travers l'ouverture d'accès en vue de soulever le module de support avec ou sans l'appareil (G) placé sur celui-ci.

5. Socle selon une des revendications 1 à 4, dans lequel le module de support (2) comporte comme élément support (21) une plaque porteuse pourvue d'une ouverture (22) pour le passage de câbles et des trous de vis (27) pour le montage de l'appareil et du module de fermeture (3) ;

6. Socle selon une des revendications 1 à 5, dans lequel les éléments porteurs (13) du module de châssis (1) sont conformés en plaques et les éléments porteurs (23, 26) du module de support sont des tiges filetées verticales en un nombre adapté, avec des écrous porteurs (26) vissés sur celles-ci, les tiges filetées (23) étant montées dans des ouvertures des éléments porteurs (13) du module de châssis (1) et les écrous porteurs (26) reposant sur les éléments porteurs (13) du module de châssis, des écrous de fixation pouvant être vissés par le dessous sur les tiges filetées et serrés sur les éléments porteurs (13) du module de châssis (1).

7. Socle selon la revendication 6, dans lequel les ouvertures dans les éléments porteurs (13) du module de châssis sont conformées en fentes ouvertes en direction de l'ouverture d'accès.

8. Socle selon la revendication 6 ou 7, dans lequel les éléments porteurs (13) du module de châssis (1) sont soudés aux parois latérales (12).

9. Socle selon une des revendications 6 à 8, dans lequel les tiges filetées (23) sont soudées à la face inférieure de l'élément support (21).

10. Socle selon une des revendications 1 à 9, dans lequel l'élément de fixation du module de fermeture est un bras support (32) lié à la plaque de fermeture (31), qui présente des trous filetés (34), dans lesquels des vis de fixation (33) peuvent être vissées à travers le fond de l'appareil (G) et des trous (27) ou des ouvertures de l'élément support (21) du module de support (2).
